# EUROPÄISCHE PATENTSCHRIFT

(11) **EP 3 999 290 B1**
(45) Veröffentlichungstag und Bekanntmachung des Hinweises auf die Patenterteilung: **01.04.2026**
(21) Anmeldenummer: 21742737.6
(22) Anmeldetag: 28.06.2021
(51) Int. Cl.: B27D 5/00, B27G 11/00

(54) **VERFAHREN ZUM AUFTRAGEN EINES HAFTMITTELS AUF EIN KANTENBAND**
METHOD FOR APPLYING AN ADHESIVE TO AN EDGE BAND
PROCÉDÉ D´APPLICATION DE COLLE SUR UNE BANDE DE CHANT

(30) Priorität: 23.07.2020 DE 102020119454
(43) Veröffentlichungstag der Anmeldung: 25.05.2022
(73) Patentinhaber: IMA Schelling Deutschland GmbH, 32312 Lübbecke (DE)
(72) Erfinder: SCHÜRMANN, Michael, 32257 Bünde (DE)
(74) Vertreter: Schober, Mirko
(86) Internationale Anmeldenummer: PCT/EP2021/067603
(87) Internationale Veröffentlichungsnummer: WO 2022/017729

(56) Entgegenhaltungen:
- EP-A1- 2 502 699
- EP-A1- 3 406 409
- EP-A2- 1 106 313
- DE-A1- 19 917 741
- DE-B4- 10 123 523
- IT-A1- MO20 100 290
- US-B2- 6 802 904

## Beschreibung

### Technisches Gebiet

Die Erfindung betrifft ein Verfahren zum Auftragen eines Haftmittels, gemäß dem Oberbegriff des Anspruchs 1. Ein solches Verfahren ist aus dem Dokument US 6 802 904 B2 bekannt.

Ähnliche Verfahren sind auch beispielsweise aus DE 199 18 741 A1, EP 3406 409 A1 oder IT MO20 100 290 bekannt.

### Stand der Technik

Verfahren zum Auftragen, bei denen es sich zumeist um Haftmittelauftragswalzen handelt, müssen zum Auftragen des Haftmittels mit dem mit Haftmittel zu beschichtenden Kantenband in Kontakt gebracht werden. Da bei solchen Prozessen üblicherweise das Kantenband in Zuführrichtung an der Haftmittelauftragsanordnung vorbei bewegt wird, muss während des Prozesses auch sichergestellt werden, dass ein zugeführter Kantenstreifen nur auf demjenigen Abschnitt beschichtet wird, der zum Verkleben mit dem Werkstück vorgesehen ist. Zudem muss immer auch eine Möglichkeit geschaffen werden, die Anlage des Kantenbandes an die Haftmittelauftragsanordnung zu unterbinden, wenn der Leimauftrag unterbleiben soll. Schließlich sind Kantenbänder toleranzbehaftete Teile, welche über ihren Längsverlauf unterschiedliche Dicken aufweisen können. Das kann bei der Zuführung eines Kantenbandes an eine Haftmittelauftragswalze dazu führen, dass lokal aufgrund von Schwankungen in der Dicke über die Länge des Kantenstreifens unterschiedliche Mengen an Haftmittel aufgetragen werden. Auch dies gilt es zu vermeiden.

Eine Anordnung, mit deren Hilfe sich ein zeitweiliger Haftmittelauftrag auf ein Kantenband vermeiden lässt, ist aus EP 3 533 573 A1 bekannt. Darin ist eine Schwenkvorrichtung vorgesehen, welche sich mit einem Abschnitt zwischen dem Kantenband und der Haftmittelauftragswalze verschwenken lässt. Nachteilig an dieser Ausführung ist jedoch, dass die Zuführung des Kantenbandes unterbrochen werden muss, um die Schwenkvorrichtung zu betätigen.

### Die Erfindung

Aufgabe der vorliegenden Erfindung ist es, ein Verfahren zum Auftragen eines Haftmittels auf ein Kantenband bereitzustellen, bei dem die geschilderten Nachteile nicht auftreten und mit dessen Hilfe sich auch toleranzbehaftete Änderungen der Dicke des Kantenbandes kompensieren lassen.

Gelöst wird diese Aufgabe durch ein Verfahren zum Auftragen eines Haftmittels auf ein Kantenband mit den Merkmalen des Anspruchs 1. Vorteilhafte Ausführungsformen finden sich in den abhängigen Ansprüchen.

Das erfindungsgemäße Verfahren zum Auftragen eines Haftmittels auf ein Kantenband lässt sich insbesondere unter Verwendung der nachstehend beschriebenen Haftmittelauftragsanordnung durchführen. Es werden bei dem Verfahren folgende Schritte ausgeführt:
a. Bereitstellen eines Kantenbandes,
b. Ändern des Abstandes zwischen Haftmittelauftragseinrichtung und Kantenband, derart, dass das Kantenband für die gewünschte Beschichtung in den Wirkbereich der Haftmittelauftragseinrichtung bewegt wird,
c. Beenden des Beschichtungsvorgangs durch Bewegen des Kantenbandes aus dem Wirkbereich der Haftmittelauftragseinrichtung heraus.

Die Bewegung des Kantenbandes in den Wirkbereich der Haftmittelauftragseinrichtung erfolgt dabei über eine Steuereinrichtung, insbesondere Steuerrolle, welche über eine von einer Maschinensteuerung angesteuerte Verstellachse verschoben wird.

Erfindungsgemäß wird zum Ansteuern der Verstellachse zur Bewegung der Steuereinrichtung die Dicke des zugeführten Kantenbandes ermittelt. Auf diese Weise kann je nach Dickenänderung ein Nachstellen der Steuereinrichtung über die angesteuerte Verstellachse erfolgen, um etwaige Dickenänderungen zu kompensieren.

Eine im Rahmen des erfindungsgemäßen Verfahrens einsetzbare Haftmittelauftragsanordnung zum Auftrag eines Haftmittels, insbesondere eines Leims oder Schmelzklebers, auf Kantenbänder weist eine Haftmittelbereitstellungseinrichtung auf, die ein Haftmittel an eine im Bereich der Haftmittelbereitstellungseinrichtung angeordnete Haftmittelauftragseinrichtung bereitstellt. Weiter ist von der Haftmittelauftragsanordnung eine Kantenbandführungseinrichtung umfasst, die dazu ausgelegt ist, das Kantenband zum Haftmittelauftrag in den Wirkbereich der Haftmittelauftragseinrichtung zu verbringen. Unter Wirkbereich wird in diesem Zusammenhang derjenige Bereich verstanden, in welchem die Haftmittelauftragseinrichtung in die Lage versetzt wird, wenigstens einen Abschnitt des Kantenbandes mit Haftmittel zu beschichten. Die Kantenbandführungseinrichtung weist weiter wenigstens eine Steuereinrichtung, insbesondere Steuerrolle, auf, welche dazu ausgelegt ist, an der nicht mit Haftmittel zu beschichtenden Seite des Kantenbandes anzuliegen. Dadurch kann das Kantenband zwischen der wenigstens einen Steuereinrichtung und der Haftmittelauftragseinrichtung geführt werden. Die Steuereinrichtung dient also vor allem dazu, dass Kantenband in einer definierten Relativposition relativ zur Haftmittelauftragseinrichtung zu halten.

Ferner weist eine solche Haftmittelauftragsanordnung eine Maschinensteuerung auf, wobei die wenigstens eine Steuerrolle an einer verschieblichen Einheit gelagert ist, welche sich über eine von der Maschinensteuerung angesteuerte Verstellvorrichtung entlang einer Verstellachse in einer Verstellrichtung auf die Haftmittelauftragseinrichtung zu oder von dieser weg verschieben lässt. Durch die Präsenz der angesteuerten Verstellachse kann der Kantenbanddicke Rechnung getragen werden, indem sich abhängig von der momentan gemessenen Dicke, wozu eine entsprechende Messeinrichtung zur Messung der Kantenbanddicke an der erfindungsgemäßen Haftmittelauftragsanordnung vorgesehen sein kann, der Abstand zwischen der wenigstens einen Steuerrolle und der Haftmittelauftragseinrichtung einstellen bzw. regulieren lässt. Mit einfachen Stellzylindern lassen sich diese Bewegungen nicht durchführen, da diese nur zwei verschiedene Einstellungen (vor und zurück) ermöglichen.

Grundsätzlich ist die Erfindung unabhängig von der Art der Haftmittelauftragseinrichtung. Bevorzugt handelt es sich hierbei um eine Haftmittelauftragswalze oder eine Haftmittelauftragsdüse. Andere Formen der Haftmittelauftragseinrichtung sind ebenso denkbar.

Sofern vorgesehen ist, dass die Haftmittelauftragseinrichtung eine Haftmittelauftragswalze ist, kann nach einer besonderen Ausführungsform der vorliegenden Erfindung vorgesehen sein, dass die Drehachse wenigstens einer als Steuerrolle ausgebildeten Steuereinrichtung parallel zur Drehachse der Haftmittelauftragswalze verläuft.

Bevorzugt kann die Haftmittelauftragsanordnung in ihrer Steuereinrichtung zwei voneinander beabstandete Steuerrollen aufweisen, deren Drehachsen bezogen auf die Verstellrichtung zueinander versetzt angeordnet sind. Diese Anordnung ermöglicht eine besonders optimale und präzise Führung des Kantenbandes vor der Haftmittelauftragseinrichtung.

Des Weiteren kann vorgesehen sein, dass die Haftmittelauftragsanordnung eine insbesondere mit der Einheit verschiebliche, insbesondere als Steuerschacht ausgebildete, Führung für das Kantenband aufweist. Gerade dann, wenn die Führung als Steuerschacht ausgebildet ist, lässt sich das Kantenband besonders einfach durch Bewegung der gesamten Einheit mittels der angesteuerten Verschiebeachse aus dem Wirkbereich der Haftmittelauftragseinrichtung herausfahren. Dies kann vorteilhafterweise auch im laufenden Betrieb geschehen, ein Anhalten der Kantenbandzuführung ist dazu nicht erforderlich.

Dabei kann die Führung so ausgebildet sein, dass ein darin geführtes und vorgeschobenes Kantenband etwa in einer Vorschubrichtung transportiert wird, welche etwa senkrecht zur Verstellrichtung, und insbesondere auch senkrecht zur Drehachse der Haftmittelauftragswalze verläuft, sofern die Haftmittelauftragseinrichtung eine Haftmittelauftragswalze umfasst.

### Weg zur Ausführung der Erfindung

Die Erfindung wird nachfolgend anhand des in den Figuren 1 und 2 dargestellten Ausführungsbeispiels näher erläutert.
Figur 1 zeigt eine schematische Schnittansicht durch eine beim erfindungsgemäßen Verfahren einsetzbare Haftmittelauftragsanordnung in einem ersten Betriebszustand, bei dem sich das Kantenband außerhalb des Wirkbereichs der Haftmittelauftragseinrichtung befindet.
Figur 2 zeigt eine zu Figur 1 ähnliche Darstellung der Haftmittelauftragseinrichtung in einem zweiten Betriebszustand, bei dem sich das Kantenband innerhalb des Wirkbereichs der Haftmittelauftragseinrichtung befindet.

Die in den Figuren 1 und 2 schematisch dargestellte Haftmittelauftragsanordnung weist eine Haftmittelbereitstellungseinrichtung 2 auf, die eine Haftmittelauftragseinrichtung 1, beispielsweise in Gestalt einer Haftmittelauftragswalze 1 oder auch einer Haftmittelauftragsdüse umfassen kann. Ein zugeführtes Kantenband 5, 7 wird an der Haftmittelauftragseinrichtung 1 vorbeigeführt. 10 bezeichnet die Drehrichtung der im gezeigten Beispiel vorgesehenen Haftmittelauftragswalze 1. 11 bezeichnet die Vorschubrichtung des Kantenbandes 5, 7, die im Wesentlichen zumindest teilweise parallel zur Richtung X verläuft. 7 bezeichnet dabei den vorauslaufenden Abschnitt, 5 den nachlaufenden Abschnitt des Kantenbandes. Zur Führung des Kantenbandes dient eine Kantenbandführungseinrichtung (gestrichelte Linie), welche zumindest eine Steuereinrichtung 3.1, 3.2, die im gezeigten Beispiel in Gestalt von wenigstens einer Steuerrolle ausgeführt ist, aufweist und dazu dient, das zugeführte Kantenband 7, 5 in den Wirkbereich der Haftmittelauftragseinrichtung 1 zu führen und dort zu halten. Ferner verfügt die Kantenbandführungseinrichtung über eine bevorzugt als Kanal ausgebildete Führung 4, durch die das Kantenband geführt wird. Diese Führung 4 weist zumindest eine Wand zwischen dem Kantenband 5, 7 und der Haftmittelauftragseinrichtung 1 auf, sodass das Kantenband gegebenenfalls aus dem Wirkbereich der Haftmittelauftragseinrichtung 2 herausgefahren werden kann.

Die Steuereinrichtung 3.1, 3.2 ist bevorzugt an einem, wiederum bevorzugt in einer Richtung Y senkrecht zur Achse X verstellbaren Lagereinrichtung 8 gelagert. An dieser Lagereinrichtung 8 kann, muss aber nicht, auch die Führung 4 angeordnet sein. Die Lagereinrichtung 8, und damit im gezeigten Beispiel die Steuereinrichtung 3.1, 3.2 und auch die Führung 4, ist gegenüber einem ortsfesten Sockel 6 verschieblich geführt und somit verlagerbar, wie durch den Pfeil P angedeutet. Bevorzugt erfolgt diese Verlagerung in Richtung Y. Die Verlagerung erfolgt durch eine angesteuerte Verstellachse 9, die durch eine hier nicht gezeigte Maschinensteuerung angesteuert werden kann. Weiter kann die Vorrichtung eine Messeinrichtung aufweisen, die die Dicke des Kantenbandes 5, 7 oder auch andere Prozessparameter misst. Abhängig von der Dicke des Kantenbandes kann die Maschinensteuerung die Verstellachse 9 entsprechend nachstellen, sodass das Kantenband 5, 7 immer im Wirkbereich der Haftmittelauftragseinrichtung 1 verbleibt und nach Möglichkeit Veränderungen in der Menge des aufgetragenen Haftmittels vermieden werden.

In der in Figur 1 gezeigten Darstellung ist das Kantenband aus dem Wirkbereich der Haftmittelauftragseinrichtung 1 zurückgezogen, in der Figur 2 ist das Kantenband über die Verstellachse in den Wirkbereich der Haftmittelauftragseinrichtung 1 zugestellt. Wenn der Haftmittelauftrag unterbrochen werden soll, kann über die Verstellachse 9 die Steuereinrichtung zusammen mit dem Kantenband 5, 7 von der Haftmittelauftragseinrichtung 1 wegbewegt werden, wobei die zwischen der Haftmittelauftragseinrichtung 1 und dem Kantenband 5, 7 liegende Wand der Führung dafür sorgt, dass sich das Kantenband von der Haftmittelauftragseinrichtung 1 wegziehen lässt.

Da es sich bei der Verstellachse 9 um eine angesteuerte Achse handelt, kann im laufenden Prozess jederzeit eine Zustellung des Kantenbandes in den Wirkbereich der Haftmittelauftragseinrichtung 1 bzw. die Entfernung des Kantenbandes aus dem Wirkbereich erfolgen. Zudem ist es somit möglich, auf toleranzbedingte Änderungen der Dicke des Kantenbandes durch Nachstellen der Steuereinrichtung zu reagieren und somit einen gleichmäßigen Haftmittelauftrag sicherzustellen.

## Patentansprüche

1. Verfahren zum Auftragen eines Haftmittels auf ein Kantenband, bei welchem folgende Schritte ausgeführt werden:
a. Bereitstellen eines Kantenbandes (5, 7);
b. Ändern des Abstandes zwischen Haftmittelauftragseinrichtung (1) und Kantenband, derart, dass das Kantenband (5, 7) für die gewünschte Beschichtung in den Wirkbereich der Haftmittelauftragswalze (1) bewegt wird,
c. Beenden des Beschichtungsvorgangs durch Bewegen des Kantenbandes aus dem Wirkbereich der Haftmittelauftragseinrichtung (1) heraus,
wobei die Bewegung des Kantenbandes (5, 7) in den Wirkbereich der Haftmittelauftragseinrichtung (1) über eine Steuereinrichtung, insbesondere Steuerrolle (3.1, 3.2), erfolgt, welche über eine von einer Maschinensteuerung angesteuerte Verstellachse (Y) verschoben wird,
**dadurch gekennzeichnet,**
**dass** zum Ansteuern der Verstellachse (Y) zur Bewegung der Steuereinrichtung (3.1, 3.2) die Dicke des zugeführten Kantenbandes (5, 7) erfasst wird.

2. Verfahren nach Anspruch 1,
**dadurch gekennzeichnet,**
**dass** es unter Verwendung einer Haftmittelauftragsanordnung zum Auftrag eines Haftmittels, insbesondere eines Leims oder Schmelzklebers, auf Kantenbänder (5, 7), durchgeführt wird, wobei die Haftmittelauftragsanordnung folgendes aufweist:
eine Haftmittelbereitstellungseinrichtung (2), die ein Haftmittel an eine im Bereich der Haftmittelbereitstellungseinrichtung (2) angeordnete Haftmittelauftragseinrichtung (1) bereitstellt,
und
eine Kantenbandführungseinrichtung (3.1, 3.2, 4, 6, 8, 9), die dazu ausgelegt ist, das Kantenband (5, 7) zum Haftmittelauftrag in den Wirkbereich der Haftmittelauftragseinrichtung (1) zu verbringen,
wobei die Kantenbandführungseinrichtung (3.1, 3.2, 4, 6, 8, 9) wenigstens eine Steuereinrichtung, insbesondere Steuerrolle (3.1, 3.2), umfasst, welche dazu ausgelegt ist, an der nicht mit Haftmittel zu beschichtenden Seite des Kantenbandes (5, 7) anzuliegen, so dass dieses zwischen der wenigstens einen Steuereinrichtung (3.1, 3.2) und der Haftmittelauftragseinrichtung (1) geführt werden kann, sowie
eine Maschinensteuerung,
wobei die wenigstens eine Steuereinrichtung (3.1, 3.2) an einer verschieblichen Einheit (8) gelagert ist, welche sich über eine von der Maschinensteuerung angesteuerte Verstellvorrichtung (9) entlang einer Verstellachse in einer Verstellrichtung (Y) auf die Haftmittelauftragseinrichtung (1) zu oder von dieser weg verschieben lässt, wobei die Haftmittelauftragsanordnung eine insbesondere mit der Einheit (8) verschiebliche, insbesondere als Steuerschacht ausgebildete, Führung (4) für das Kantenband (5, 7) aufweist und wobei die Führung (4) so ausgebildet ist, dass ein darin geführtes und vorgeschobenes Kantenband (5) etwa in einer Vorschubrichtung (X) transportiert wird, welche etwa senkrecht zur Verstellrichtung (Y), und insbesondere auch senkrecht zur Drehachse der Haftmittelauftragswalze (1), verläuft, sofern die Haftmittelauftragseinrichtung (1) eine Haftmittelauftragswalze (1) umfasst.

3. Verfahren nach Anspruch 2,
**dadurch gekennzeichnet,**
**dass** die Haftmittelauftragseinrichtung (1) eine Haftmittelauftragswalze (1) oder eine Haftmittelauftragsdüse umfasst.

4. Verfahren nach Anspruch 2 und Anspruch 3,
1. Alternative,
**dadurch gekennzeichnet,**
**dass** die Drehachse wenigstens einer als Steuereinrichtung ausgebildeten Steuerrolle (3.1, 3.2) parallel zur Drehachse der Haftmittelauftragswalze (1) verläuft.

5. Verfahren nach einem der vorigen Ansprüche,
**dadurch gekennzeichnet,**
**dass** die Haftmittelauftragsanordnung als Steuereinrichtung zwei voneinander beabstandete Steuerrollen (3.1, 3.2) aufweist, deren Drehachsen bezogen auf die Verstellrichtung (Y) zueinander versetzt angeordnet sind.

## Claims

1. Method for applying an adhesive to an edge band wherein the following steps are carried out:
a. preparing an edge band (5, 7);
b. changing the distance between the adhesive applicator device (1) and the edge band so that the edge band (5, 7) is moved into the active area of the adhesive applicator roller (1) for the desired coating;
c. concluding the coating process by moving the edge band out from the active area of the adhesive applicator device (1)
wherein the movement of the edge band (5, 7) into the active area of the adhesive applicator device (1) is carried out via a control system, in particular a control roller (3.1, 3.2), which is moved over an adjustment axis (Y) that is controlled by a machine control unit,
**characterised in that**
the thickness of the supplied edge band (5, 7) is detected in order to control the adjustment axis (Y) for moving the control unit (3.1, 3.2).

2. Method according to Claim 1,
**characterised in that**
it is carried out by using an adhesive applicator assembly for applying an adhesive, in particular a glue or molten adhesive, to edge bands (5, 7) wherein the adhesive applicator assembly comprises the following:
an adhesive supply unit (2) which supplies an adhesive to an adhesive applicator device (1) which is arranged in the region of the adhesive supply unit (2),
and
an edge band guide unit (3.1, 3.2, 4, 6, 8, 9) which is designed to bring the edge band (5, 7) into the active area of the adhesive applicator device (1) for applying adhesive,
wherein the edge band guide unit (3.1, 3.2, 4, 6, 8, 9) comprises at least one control device, in particular control roller (3.1, 3.2) which is designed to bear against the side of the edge band (5, 7) that is not to be coated with adhesive, so that the edge band can be guided between the at least one control device (3.1, 3.2) and the adhesive applicator device (1), as well as
a machine control unit wherein the at least one control device (3.1, 3.2) is mounted on a displaceable unit (8) that can be moved up to or away from the adhesive applicator device (1) along an adjustment axis in an adjusting direction by an adjusting device (9) controlled by the machine control unit,
wherein the adhesive applicator assembly has a guide (4) for the edge band (5, 7) that is displaceable with the unit (8), in particular is configured as a control shaft, and wherein the guide (4) is configured so that an edge band (5) guided and moved forward therein is transported substantially in a forward advancing direction (X) which runs substantially perpendicular to the adjusting direction (Y) and in particular also perpendicular to the axis of rotation of the adhesive applicator roller (1) insofar as the adhesive applicator device (1) comprises an adhesive applicator roller (1).

3. Method according to Claim 2,
**characterised in that**
the adhesive applicator device (1) comprises an adhesive applicator roller (1) or an adhesive applicator nozzle.

4. Method according to Claim 2 and Claim 3, 1^{st} alternative,
**characterised in that**
the axis of rotation of at least one control roller (3.1, 3.2) configured as a control device runs parallel to the axis of rotation of the adhesive applicator roller (1).

5. Method according to one of the preceding claims
**characterised in that**
the adhesive applicator assembly has as the control device two control rollers (3.1, 3.2) spaced from one another and whose axes of rotation are arranged off-set relative to one another in relation to the adjusting direction (Y).

## Revendications

1. Procédé d'application d'un agent adhésif sur une bande de chant, dans lequel les étapes suivantes sont réalisées:
a. fournir une bande de chant (5, 7);
b. modifier la distance entre le dispositif d'application d'agent adhésif (1) et la bande de chant (5, 7) de telle sorte que la bande de chant (5, 7) est déplacée dans la zone d'action du rouleau d'application d'agent adhésif (1) pour le revêtement souhaité,
c. finir le processus de revêtement en déplaçant la bande de chant hors de la zone d'action du dispositif d'application d'agent adhésif (1),
dans lequel le déplacement de la bande de chant (5, 7) dans la zone d'action du dispositif d'application d'agent adhésif (1) est réalisé par un dispositif de commande, surtout un rouleau de commande (3.1, 3.2), qui est déplacé par un axe de réglage (Y) commandé par un dispositif de commande de machine,
**caractérisé en ce**
**que** l'épaisseur de la bande de chant (5, 7) alimentée est détectée pour commander l'axe de réglage (Y) pour le déplacement du dispositif de commande (3.1, 3.2).

2. Procédé selon la revendication 1,
**caractérisé en ce**
**qu'**il est réalisé en utilisant un système d'application d'agent adhésif pour l'application d'un agent adhésif, surtout d'une colle ou d'un adhésif thermofusible, sur des bandes de chant (5, 7), dans lequel le système d'application d'agent adhésif comporte le suivant:
un dispositif de fourniture d'agent adhésif (2), qui fournit un agent adhésif à un dispositif d'application d'agent adhésif (1) disposé dans la région du dispositif de fourniture d'agent adhésif (2),
et
un dispositif de guidage de bande de chant (3.1, 3.2, 4, 6, 8, 9), qui est conçu pour déplacer la bande de chant (5, 7) dans la zone d'action du dispositif d'application d'agent adhésif (1) en vue d'une application d'agent adhésif,
dans lequel le dispositif de guidage de bande de chant (3.1, 3.2, 4, 6, 8, 9) comprend au moins un dispositif de commande, surtout un rouleau de commande (3.1, 3.2), qui est conçu pour prendre appui sur le côté de la bande de chant (5, 7), qui n'est pas destiné à être recouvert d'un agent adhésif, de sorte que celui-ci puisse être guidée entre l'au moins un dispositif de commande (3.1, 3.2) et le dispositif d'application d'agent adhésif (1), ainsi que un dispositif de commande de machine,
dans lequel l'au moins un dispositif de commande (3.1, 3.2) est monté sur une unité mobile (8), qui peut être rapprochée ou éloignée du dispositif d'application d'agent adhésif (1) dans une direction de réglage (Y) le long d'un axe de réglage par l'intermédiaire d'un appareil de réglage (9) commandé par le dispositif de commande de machine, dans lequel le système d'application d'agent adhésif présente un guide (4) pour la bande de chant (5, 7) qui est mobile, notamment avec l'unité (8), et se présente surtout sous forme d'un arbre de commande et dans lequel le guide (4) est conçu de sorte qu'une bande de chant (5) guidée et avancée dans ce dernier soit transportée approximativement dans une direction d'avancement (X), qui s'étend approximativement perpendiculairement à la direction de réglage (Y) et notamment également perpendiculairement à l'axe de rotation du rouleau d'application d'agent adhésif (1), à condition que le dispositif d'application d'agent adhésif (1) comprenne un rouleau d'application d'agent adhésif (1).

3. Procédé selon la revendication 2,
**caractérisé en ce**
**que** le dispositif d'application d'agent adhésif (1) comporte un rouleau d'application d'agent adhésif (1) ou une buse d'application d'agent adhésif.

4. Procédé selon la revendication 2 et la revendication 3,
1^{ère} alternative,
**caractérisé en ce**
**que** l'axe de rotation de l'au moins un rouleau de commande (3.1, 3.2) conçu comme dispositif de commande s'étend parallèlement à l'axe de rotation du rouleau d'application d'agent adhésif (1).

5. Procédé selon l'une quelconque des revendications précédentes,
**caractérisé en ce**
**que** le système d'application d'agent adhésif, en tant que dispositif de commande, comporte deux rouleaux de commande (3.1, 3.2) espacés les uns des autres dont les axes de rotation sont décalés les uns par rapport aux autres par rapport au sens de réglage (Y).
